# EUROPÄISCHE PATENTSCHRIFT

(11) **EP 3 866 266 B1**
(45) Veröffentlichungstag und Bekanntmachung des Hinweises auf die Patenterteilung: **16.08.2023**
(21) Anmeldenummer: 21157522.0
(22) Anmeldetag: 17.02.2021
(51) Int. Cl.: H01R 4/48, H01R 13/506, H01R 43/20

(54) **LEITERANSCHLUSSKLEMME UND VERFAHREN ZUR MONTAGE EINES LEITERANSCHLUSSKLEMME**
CONDUCTOR CONNECTING TERMINAL AND METHOD FOR ASSEMBLING A CONDUCTOR CONNECTING TERMINAL
BORNE DE RACCORDEMENT DE CONDUCTEUR ET PROCÉDÉ DE MONTAGE DE BORNE DE RACCORDEMENT

(30) Priorität: 17.02.2020 DE 102020104080
(43) Veröffentlichungstag der Anmeldung: 18.08.2021
(73) Patentinhaber: Wago Verwaltungsgesellschaft mbH, 32423 Minden (DE)
(72) Erfinder: Meyer, Michael, 31719 Wiedensahl (DE); Lorenschat, Markus, 32457 Porta Westfalica (DE); Volkmann, Alexander, 32427 Minden (DE)
(74) Vertreter: Kröncke, Rolf

(56) Entgegenhaltungen:
- DE-B4-102013 101 830
- DE-U1-202013 102 204
- DE-U1-202017 100 907
- DE-U1-202017 105 467

## Beschreibung

Die Erfindung betrifft eine Leiteranschlussklemme gemäß Anspruch 1. Ferner betrifft die Erfindung ein Verfahren zur Montage einer derartigen Leiteranschlussklemme gemäß Anspruch 18.

DE 10 2013 101 830 A1 offenbart eine Leiteranschlussklemme mit einem Isolierstoffgehäuse und einem Kontakteinsatz mit einer Klemmfeder, wobei der Kontakteinsatz auf ein Gehäuseteil aufgesetzt und anschließend in Kombination in das Isolierstoffgehäuse eingesetzt werden kann.

DE 20 2017 100 907 U1 offenbart eine Leiteranschlussklemme mit einem mehrteiligen Isolierstoffgehäuse, wobei eine erste Rastverbindung zur Verrastung der Gehäuseteile eingerichtet ist und eine zweite Rastverbindung zur Verrastung des Kontakteinsatzes mit dem Isolierstoffgehäuse.

Ausgehend hiervon ist es Aufgabe der vorliegenden Erfindung eine verbesserte Leiteranschlussklemme zu schaffen.

Die Aufgabe wird mit einer Leiteranschlussklemme mit den Merkmalen des Anspruchs 1 und mit einem Verfahren mit den Merkmalen des Anspruchs 18 gelöst. Vorteilhafte Ausführungsformen sind in den Unteransprüchen beschrieben.

Bei der gattungsgemäßen Leiteranschlussklemme wird vorgeschlagen, dass zwischen dem Verschlussteil und dem Kontakteinsatz eine zweite Rastverbindung angeordnet ist, wobei das Verschlussteil und der Kontakteinsatz durch die zweite Rastverbindung miteinander verrastbar sind, wobei eine seitliche Wandung des Isolierstoffgehäuses als Blockierelement ausgebildet ist, wobei das Blockierelement ein Lösen der zweiten Rastverbindung blockiert.

Durch die Ausbildung einer zweiten Rastverbindung zwischen dem Verschlussteil und dem Kontakteinsatz, kann eine sicher zu handhabende Leiteranschlussklemme in einem vormontierten Zustand bereitgestellt werden. Die zweifache Verrastung, nämlich des Verschlussteils gegenüber dem Isolierstoffgehäuse und des Verschlussteils gegenüber dem Kontakteinsatz, ermöglicht die Bereitstellung einer zumindest aus Verschlussteil und Kontakteinsatz bestehenden Vormontageeinheit sowie eine stabilere Leiteranschlussklemme. Krafteinflüsse führen somit zu keinen oder verminderten Verformungen der Leiteranschlussklemme.

Weiterhin wird das Verschlussteil sicher in dem Isolierstoffgehäuse, auch bei äußeren Kräften wie zum Beispiel Zug- oder Torsionskräfte, die auf die Leiteranschlussklemme wirken, gehalten.

Die Klemmfeder kann einen Anlageschenkel und einen zwischen dem Anlageschenkel und Klemmschenkel angeordneten Federbogen haben.

Im Folgenden werden verschiedene Ausführungsformen der ersten und der zweiten Rastverbindung angeführt. Die Rastverbindungen der Leiteranschlussklemme sind nicht auf eine dieser Ausführungsformen begrenzt. Vielmehr können diese Rastverbindungen auch in Kombination oder in einer erhöhten Anzahl an der Leiteranschlussklemme ausgebildet sein. So ist zum Beispiel denkbar, dass dieselbe Art der Rastverbindung wenigstens ein, zwei oder drei Mal an der erfindungsgemäßen Leiteranschlussklemme ausgebildet ist.

Die zweite Rastverbindung kann als Rastarm des Verschlussteils ausgebildet sein, wobei der Rastarm die Stromschiene des Kontakteinsatzes umgreift. Der Rastarm ist dabei an dem Verschlussteil angeordnet. Beim montieren des Verschlussteils und des Kontakteinsatzes wird der Rastarm an dem Kontakteinsatz vorbeigeführt, wobei das Ende des Rastarmes den Kontakteinsatz umgreift und den Kontakteinsatz damit sicher an dem Verschlussteil verrastet. Dabei kann es sinnvoll sein, dass an dem Verschlussteil zwei Rastarme angeordnet sind, wobei die Rastarme jeweils an gegenüberliegenden Seiten des Kontakteinsatzes vorbeigeführt werden, wobei die Rastarme den Kontakteinsatz umgreifen. Vorzugsweise kann an dem Rastarm ein Rasthaken vorgesehen sein, der eine Rastkante an der Stromschiene hintergreift.

Erfindungsgemäß hat das Isolierstoffgehäuse ein Blockierelement, wobei das Blockierelement ein Lösen des Rastelementes blockiert. Denkbar ist auch, dass das Isolierstoffgehäuse selbst das Blockierelement ist. Wird das vormontierte Verschlussteil mit dem Kontakteinsatz in das Isolierstoffgehäuse geführt, blockiert das Isolierstoffgehäuse ein Lösen der zweiten Rastverbindung.

So können zum Beispiel die vorgenannte Ausbildung der zweiten Rastverbindung als Rastarme nicht mehr ausgelenkt werden, da diese durch das Vorhandensein des Isolierstoffgehäuses und/oder des Blockierelementes blockiert werden. Auf diese Weise wird eine funktionssichere und sicher zu handhabende Leiteranschlussklemme bereitgestellt, wobei die zweite Rastverbindung nicht gelöst werden kann, ohne dass das Verschlussteil von dem Isolierstoffgehäuse demontiert wird.

Die erste Rastverbindung kann als Rasthaken des Isolierstoffgehäuses ausgebildet sein, wobei der Rasthaken in eine Öffnung im Verschlussteil eingreift. Der Rasthaken ist dabei an dem Isolierstoffgehäuse angeordnet. Der Rasthaken kann in eine Öffnung des Verschlussteils geführt werden, wobei der Rasthaken dort das Isolierstoffgehäuse an dem Verschlussteil verrastet.

Es ist denkbar, dass zwischen dem Verschlussteil und dem Isolierstoffgehäuse ein gewisser Abstand besteht, so dass das Verschlussteil bei Montage des Isolierstoffgehäuses an das Verschlussteil durchfedern kann.

Die erste Rastverbindung kann als Lasche des Verschlussteils ausgebildet sein, wobei die Lasche einen Steg am Isolierstoffgehäuse umgreift. Die Lasche ist dabei an dem Verschlussteil angeordnet, wobei die Lasche als flaches Materialstück mit einem Befestigungsloch ausgebildet ist. Bei der Montage des Verschlussteils an das Isolierstoffgehäuse wird die Lasche über den Steg des Isolierstoffgehäuses geführt, wobei der Steg in das Befestigungsloch gelangt und dort das Verschlussteil an das Isolierstoffgehäuse verrastet.

Die erste Rastverbindung kann als Vorsprung des Verschlussteils ausgebildet sein, wobei der Vorsprung in eine Ausnehmung des Isolierstoffgehäuses eingreift. Der Vorsprung kann insbesondere T-förmig ausgebildet sein. Der Vorsprung ist dabei an dem Verschlussteil angeordnet, wobei das Verschlussteil bei der Montage des Verschlussteils an das Isolierstoffgehäuse in eine Ausnehmung des Isolierstoffgehäuses geführt wird. Eine mögliche T-förmige Ausgestaltung des Vorsprunges kann ein Lösen der ersten Rastverbindung verhindern. Die Verbindung kann somit nicht mehr ohne eine Zerstörung der Leiteranschlussklemme aufgehoben werden.

Derartige Ausgestaltungen der Rastverbindungen können in jeder denkbaren Kombination auftreten. So ist zum Beispiel denkbar, dass die erste Rastverbindung als drei Vorsprünge des Verschlussteils ausgebildet ist, wobei eine der Vorsprünge T-förmig ausgebildet ist. Es ist aber auch denkbar, dass an dem Verschlussteil eine Lasche angeordnet ist und an dem Isolierstoffgehäuse zwei Rasthaken, die wiederum jeweils in eine Öffnung des Verschlussteils eingreifen. Durch die verschiedenen Kombinationen der Rastverbindungen kann eine handlungssichere Leiteranschlussklemme bereitgestellt werden.

An dem Verschlussteil kann eine Prüföffnung angeordnet sein. Die Prüföffnung kann dabei quer zum anzuklemmenden elektrischen Leiter ausgerichtet sein, wobei sich die Prüföffnung von einer Oberfläche des Verschlussteils durch das Verschlussteil hindurch zum Kontakteinsatz hin erstreckt. Durch eine derartige Prüföffnung kann der Kontakteinsatz mit externen Messgeräten kontaktiert werden.

Die Leiteranschlussklemme kann zumindest einen, vorzugsweise zwei Betätigungshebel haben, wobei der Betätigungshebel zur Auslenkung des Klemmschenkels eingerichtet ist. Dies ermöglicht ein einfaches Öffnen und/oder Schließen der Klemmstelle ohne eines weiteren Hilfsmittels.

Die Leiteranschlussklemme kann eine Führungskontur zur Führung der ersten Rastverbindung und/oder der zweiten Rastverbindung haben. Insbesondere kann die Führungskontur eine Fase am Isolierstoffgehäuse und/oder Verschlussteil sein. Durch eine derartige Führungskontur wird die Montage der Leiteranschlussklemme vereinfacht. So können zum Beispiel die Öffnungen des Verschlussteils eine Fase haben, wobei der Rasthaken des Isolierstoffgehäuses über die Fase in Rastposition geführt werden kann.

Das Isolierstoffgehäuse und das Verschlussteil können im Bereich der ersten Rastverbindung gegeneinander verstemmt sein. Durch eine mechanische Verstemmung des Verschlussteils gegenüber dem Isolierstoffgehäuse, die eine plastische Verformung des Verschlussteils und/oder des Isolierstoffgehäuses bewirkt, können die Bauteile nicht mehr voneinander gelöst werden, ohne diese durch einen entsprechenden Kraftaufwand zu zerstören.

Die erste Rastverbindung und/oder die zweite Rastverbindung können in einem Mittelbreich der Leiteranschlussklemme angeordnet sein. Die Leiteranschlussklemme kann dabei einen symmetrischen Aufbau haben, wobei die erste Rastverbindung und/oder die zweite Rastverbindung in einer Symmetrieebene der Leiteranschlussklemme angeordnet sind. Insbesondere können die erste Rastverbindung und/oder die zweite Rastverbindung auf der Symmetrieebene der Leiteranschlussklemme angeordnet sein, wobei die Symmetrieebene sich senkrecht zur Leitereinführungsrichtung erstreckt.

Auf diese Weise kann eine vollsymmetrische Leiteranschlussklemme bereitgestellt werden, wobei die Fertigung einer derartigen vollsymmetrischen Leiteranschlussklemme vereinfacht wird.

Die Leiteranschlussklemme kann zwei Leitereinführungsöffnungen und zwei Klemmfedern haben, wobei die Leitereinführungsöffnungen an einander diametral gegenüberliegenden Enden der Leiteranschlussklemme angeordnet sind. Insbesondere können die erste Rastverbindung und/oder die zweite Rastverbindung zwischen den Klemmfedern des Kontakteinsatzes angeordnet sein. Alternativ oder zusätzlich kann insbesondere die erste Rastverbindung zwischen dem Verschlussteil und dem Isolierstoffgehäuse an in Längserstreckungsrichtung diametral gegenüberliegenden Endbereichen der Leiteranschlussklemme vorgesehen werden und somit auch außerhalb der Symmetrieebene der Leiteranschlussklemme. Die Längserstreckungsrichtung bezeichnet dabei die Richtung in welcher die elektrischen Leiter in die Leitereinführungsöffnungen eingeführt werden.

So kann eine Leiteranschlussklemme mit zwei gegenüberliegenden Klemmstellen für zwei elektrische Leiter bereitgestellt werden, die eine hohe Stabilität gegen Verformung des Isolierstoffgehäuses und/oder des Verschlussteils hat. Dies bedeutet insbesondere, dass sich das Isolierstoffgehäuse und/oder das Verschlussteil unter Krafteinwirkung, zum Beispiel unter Zug auf eingesteckte elektrische Leiter, nicht plastisch und/oder elastisch verformt und die Bauteile in Ihrer Position zueinander sicher gehalten werden.

Eine der oben genannten Leiteranschlussklemmen kann nach einem Verfahren mit den folgenden Schritten montiert werden:
- Befestigung der Klemmfeder an der Stromschiene,
- Verrastung des Kontakteinsatzes am Verschlussteil,
- Einsetzen des Verschlussteils in die Montageöffnung des Isolierstoffgehäuses,
- Fixierung des Isolierstoffgehäuses an dem Verschlussteil,
- Verstemmung des Verschlussteils gegen das Isolierstoffgehäuse im Bereich der ersten Rastverbindung.

Durch eine derartige Montage der erfindungsgemäßen Leiteranschlussklemme kann eine Leiteranschlussklemme bereitgestellt werden, die nicht durch Krafteinwirkung von außen demontiert werden kann. Durch die doppelte Verrastung wird eine sehr stabile Verbindung hergestellt, die durch das anschließende Verstemmen nicht mehr gelöst werden kann. Der Benutzer kann somit die Leiteranschlussklemme nicht mehr demontieren, wodurch die Funktion beeinträchtigt werden könnte.

Der unbestimmte Begriff "ein" ist als solcher und nicht als Zahlwort zu verstehen. So ist auch denkbar, dass die erfindungsgemäße Leiteranschlussklemme eine Vielzahl von nebeneinander angeordneten Kontakteinsätzen hat. Dabei können zum Beispiel zwei, drei, vier oder fünf Kontakteinsätze nebeneinander in einem Isolierstoffgehäuse angeordnet sein, wobei die Kontakteinsätze jeweils zwei Klemmfedern für zwei anzuklemmende elektrische Leiter haben.

Die Erfindung wird nachfolgend anhand von Ausführungsbeispielen beispielhaft mit den beigefügten Zeichnungen näher erläutert. Es zeigen:
- Figur 1: - eine Leiteranschlussklemme in einer perspektivischen Ansicht in einer ersten Ausführungsform;
- Figur 2: - ein Verschlussteil mit zwei Betätigungshebeln einer Leiteranschlussklemme in einer perspektivischen Ansicht nach Figur 1;
- Figur 3: - eine Schnittansicht einer Leiteranschlussklemme nach Figur 1;
- Figur 4a: - eine Leiteranschlussklemme nach Figur 1 in einer seitlichen Schnittansicht;
- Figur 4b: - ein vergrößerter Ausschnitt einer Leiteranschlussklemme nach Figur 4a;
- Figur 5: - eine Leiteranschlussklemme in einer perspektivischen Ansicht in einer zweiten Ausführungsform;
- Figur 6: - eine Leiteranschlussklemmen in einer perspektivischen Ansicht in dritten Ausführungsform;
- Figur 7: - eine Leiteranschlussklemme nach Figur 6 in einer Draufsicht,
- Figur 8: - einen Kontakteinsatz zum Einsatz in einer Leiteranschlussklemme;
- Figur 9: - eine Leiteranschlussklemme in der ersten Ausführungsform nach den Figuren 1 bis 4 in einer Explosionsansicht.

Figur 1 zeigt eine Leiteranschlussklemme 1 in einer perspektivischen Ansicht in einer ersten Ausführungsform. Der Grundkörper der Leiteranschlussklemme 1 ist aus einem Isolierstoffgehäuse 2 und einem Verschlussteil 3 gebildet, wobei das Verschlussteil 3 in eine Montageöffnung des Isolierstoffgehäuses 2 eingesetzt ist. Die Leiteranschlussklemme 1 hat zwei Leitereinführungsöffnungen 4a, 4b zur Aufnahme von elektrischen Leitern.

Weiterhin zu erkennen sind zwei Betätigungshebel 5a, 5b, wobei die Betätigungshebel 5a, 5b an dem Verschlussteil 3 angeordnet sind. An dem Verschlussteil 3 ist eine Prüföffnung 6 angeordnet, wobei sich die Prüferöffnung 6 von einer Oberfläche des Verschlussteils 3 senkrecht in den Innenraum des Isolierstoffgehäuses 2 erstreckt. Durch eine derartige Prüföffnung kann der Zugang zu elektrisch leitenden Bauteilen innerhalb des Isolierstoffgehäuses 2 mit externen Messgeräten ermöglicht werden.

Deutlich wird, dass das Verschlussteil 3 über eine erste Rastverbindung 7 mit dem Isolierstoffgehäuse 2 fixiert verbunden ist. Die erste Rastverbindung 7 ist dabei als Vorsprung 8 des Verschlussteils 3 ausgebildet, wobei der Vorsprung 8 in eine Ausnehmung 9 des Isolierstoffgehäuse 2 eingreift und das Verschlussteil 3 damit mit dem Isolierstoffgehäuse 2 fixiert.

Erkennbar ist, dass die Leiteranschlussklemme 1 in Bezug auf eine Symmetrieebene SE vollsymmetrisch aufgebaut ist, wobei die erste Rastverbindung 7 in der Symmetrieebene SE angeordnet ist. Die Symmetrieebene SE erstreckt sich dabei senkrecht zu einer Leitereinführungsrichtung L.

Figur 2 zeigt ein Verschlussteil 3 einer Leiteranschlussklemme 1 in einer perspektivischen Ansicht nach Figur 1 mit daran angeordneten Betätigungshebeln 5a, 5b. Deutlich wird, dass an dem Verschlussteil 3 eine zweite Rastverbindung 10 angeordnet ist, wobei die zweite Rastverbindung 10 als Rastarm 11 ausgebildet ist. Die zweite Rastverbindung ist dafür vorgesehen, das Verschlussteil 3 mit einem Kontakteinsatz 12 zu verrasten. Die zweite Rastverbindung 10 ist dabei auf derselben Symmetrieebene SE wie die erste Rastverbindung 7 angeordnet. Durch die zweifache Verrastung, nämlich des Verschlussteils 3 gegenüber dem Isolierstoffgehäuse 2 und des Verschlussteils 3 gegenüber dem Kontakteinsatz 12 kann eine sicher zu handhabende Leiteranschlussklemme 1 bereitgestellt werden.

Weiterhin zu erkennen ist, dass an einander gegenüberliegenden Seiten des Verschlussteils 3 zwei Vorsprünge 8 angeordnet sind, die zum Eingriff in eine Ausnehmung 9 des Isolierstoffgehäuses 2 vorgesehen sind.

Figur 3 zeigt eine Leiteranschlussklemme 1 nach Figur 1 in einer Schnittansicht wobei der Schnitt in der Symmetrieebene SE liegt. Zu erkennen ist, dass im Innenraum des Isolierstoffgehäuses 2 eine Stromschiene 13 des Kontakteinsatzes 12 angeordnet ist, wobei die als Rastarme 11 ausgebildete zweite Rastverbindung 10 seitlich neben der Stromschiene 13 vorbeigeführt sind und die Stromschiene 13 umgreifen. Die als Vorsprünge 8 ausgebildete erste Rastverbindung 7 greift in die Ausnehmungen 9 des Isolierstoffgehäuses 2 ein. Dadurch wird eine doppelte Verrastung des Verschlussteils 3 gegenüber dem Kontakteinsatz 12 und dem Isolierstoffgehäuse 2 erreicht.

Deutlich wird, dass das Isolierstoffgehäuse 2 als Blockierelement 14 ausgebildet ist, wobei eine seitliche Wandung des Isolierstoffgehäuses 2 ein Lösen der zweiten Rastverbindung 10 blockiert, indem ein Auslenken des Rastarms 11 verhindert wird. Das bedeutet, dass die Rastarme 11 der zweiten Rastverbindung 10 nur von der Stromschiene 13 gelöst werden können, wenn die erste Rastverbindung 7 von dem Isolierstoffgehäuse 2 zuvor gelöst wird. Die Rastarme 11 der zweiten Rastverbindung 10 werden durch das Vorhandensein des Isolierstoffgehäuses 2 blockiert.

Das in den Figuren 1-3 gezeigte Verschlussteil 3 der Leiteranschlussklemme 1 ist im Bereich der ersten Rastverbindung 7 nicht gegen das Isolierstoffgehäuse 2 verstemmt. Eine Verstemmung könnte aber z.B. durch eine Kraftbeaufschlagung F gegen den Vorsprung 8 des Verschlussteils 3 erfolgen. Dadurch wird der Vorsprung 8 derartig verformt, dass Abschnitte des Vorsprunges 8 in Freischnitte 9a der Ausnehmung 9 fließen und ein Lösen der ersten Rastverbindung 7 nicht mehr möglich ist. Die Vorsprünge 8 der ersten Rastverbindung 7 können dann durch die Verformung des Vorsprunges 8 nicht mehr aus den Ausnehmungen 9 herausgezogen werden. Eine Demontage der Leiteranschlussklemme 1 wäre nach einer Verstemmung des Verschlussteils 3 gegen das Isolierstoffgehäuse 2 nicht mehr zerstörungsfrei möglich.

Figur 4a zeigt die Leiteranschlussklemme 1 nach Figur 1 in einer seitlichen Schnittansicht. Die Leiteranschlussklemme hat ein Isolierstoffgehäuse 2 und ein Verschlussteil 3, wobei im Innenraum des Isolierstoffgehäuses 3 ein Kontakteinsatz 12 angeordnet ist.

Der Kontakteinsatz 12 hat eine Stromschiene 13 und zwei Klemmfedern 17a, 17b, wobei die Klemmfedern 17a, 17b an einander diametral gegenüberliegenden Enden der Stromschiene 13 angeordnet sind. Die Klemmfedern 17a, 17b haben einen Anlageschenkel 18a, 18b, der in einen Federbogen 19a, 19b übergeht und sich in einen Klemmschenkel 20a, 20b erstreckt. Die Klemmschenkel 20a, 20b haben jeweils eine Federklemmkante 21a, 21b, wobei die Federklemmkanten 21a, 21b mit der Stromschiene 13 jeweils eine Klemmstelle für einen anzuklemmende elektrischen Leiter bilden.

Die Leiteranschlussklemme 1 hat zwei Betätigungshebel 5a, 5b, wobei jeweils ein Betätigungshebel 5a, 5b mit einer Klemmfeder 17a, 17b in Wechselwirkung steht, sodass die Betätigungshebel 5a, 5b zur Auslenkung der Klemmschenkel 20a, 20b eingerichtet sind.

Deutlich wird, dass eine weitere erste Rastverbindung 7a zwischen dem Verschlussteil 3 und dem Isolierstoffgehäuse 3 als Rasthaken 22 des Isolierstoffgehäuses 2 ausgebildet ist. Die Rasthaken 22 sind dabei an den diametral gegenüberliegenden Enden des Isolierstoffgehäuses 2 angeordnet. Die Rasthaken 22 greifen dabei in korrespondierende Öffnungen 23 am Verschlussteil 3 ein und verrasten somit das Isolierstoffgehäuse 2 und das Verschlussteil 3 miteinander. Diese zusätzliche Rastverbindung 7a erfolgt somit an diametral gegenüberliegenden Endbereichen der Leiteranschlussklemme 1. Die zusätzliche Rastverbindung 7a ist optional und kann bei geringen Anforderungen an die Verrastung des Verschlussteils 3 gegenüber dem Isolierstoffgehäuse 2 entfallen. Auch die weitere erste Rastverbindung 7a kann durch eine Verstemmung des Vorsprunges oder auch des Isolierstoffgehäuses 2 gegen ein Lösen der Verrastung gesichert werden.

Figur 4b zeigt einen vergrößerten Ausschnitt einer Leiteranschlussklemme nach Figur 4a. Dabei ist der Bereich der ersten Rastverbindung 7a vergrößert dargestellt. Deutlich wird, dass sowohl an dem Isolierstoffgehäuse 2 und an dem Rasthaken 7a, 22 eine Fase 24 angeordnet ist. Diese Fasen 24 dienen als Führungskontur zur Führung des Rasthakens 22 der ersten Rastverbindung 7a in die Öffnung 23 des Verschlussteils 3. Dabei gleitet der Rasthaken entlang der Fasen 24 in seine Rastposition und fixiert damit das Isolierstoffgehäuse 2 an dem Verschlussteil 3.

Figur 5 zeigt eine Leiteranschlussklemme 1 in einer zweiten Ausführungsform in einer perspektivischen Ansicht. Die Leiteranschlussklemme 1 in Figur 5 ist dabei kongruent zu der Leiteranschlussklemme 1 der Figur 1 aufgebaut. Die Leiteranschlussklemme 1 in der Figur 5 unterscheidet sich dabei lediglich in der ersten Rastverbindung 7 zu der Leiteranschlussklemme 1 der Figur 1.

Die erste Rastverbindung 7 ist als Lasche 15 ausgebildet, wobei die Lasche 15 am Verschlussteil 3 der Leiteranschlussklemme 1 angeordnet ist. Die Lasche 15 ist als flaches Materialstück mit einem Befestigungsloch 16 ausgebildet. An dem Isolierstoffgehäuse 2 ist ein Steg 17 angeordnet, wobei die Lasche 15 den Steg 17 umgreift, sodass der Steg 17 in dem Befestigungsloch 16 verrastet und das Verschlussteil 3 damit an dem Isolierstoffgehäuse 2 fixiert.

Figur 6 eine Leiteranschlussklemme 1 in einer dritten Ausführungsform in einer perspektivischen Ansicht. Die Leiteranschlussklemme 1 in Figur 6 ist dabei kongruent zu der Leiteranschlussklemme 1 der Figuren 1 und 5 aufgebaut. Die Leiteranschlussklemme 1 in der Figur 6 unterscheidet sich dabei in der Ausbildung der ersten Rastverbindung 7 von den Leiteranschlussklemmen 1 der Figuren 1 und 5.

Die Leiteranschlussklemmen 1 der zweiten Ausführungsform nach Figur 5 und dritten Ausführungsform nach Figur 6 weisen neben der ersten Rastverbindung 7 vorzugsweise weiterhin eine zweite Rastverbindung 10 entsprechend des ersten Ausführungsbeispiels nach den Figuren 1 bis 4 auf. Weiterhin vorzugsweise weisen die Leiteranschlussklemmen der zweiten und dritten Ausführungsform zusätzlich oder alternativ die weitere Rastverbindung 7a entsprechend den Figuren 4a und 4b auf.

Die erste Rastverbindung 7 hat auf sich einander gegenüberliegenden Seiten der Leiteranschlussklemme 1 jeweils drei Vorsprünge 8, wobei die Vorsprünge 8 jeweils in eine Ausnehmung 9 des Isolierstoffgehäuses 2 eingreifen. Zu erkennen ist das einer der Vorsprünge 8 T-förmig ausgebildet ist. Die T-förmige Ausbildung des einen Vorsprungs 8 verhindert durch den so gebildeten Hinterschnitt von Verschlussteil 3 und Isolierstoffgehäuse 2 eine Auslenkung der Wandung des Isolierstoffgehäuses 2 und wirkt somit einer Lösung der Rastverbindung 7 entgegen.

Figur 7 zeigt eine Leiteranschlussklemme 1 nach Figur 6 in einer Draufsicht. Deutlich wird die T-förmige Ausgestaltung der Vorsprünge 8, wodurch ein Lösen des Verschlussteils 3 von dem Isolierstoffgehäuse 2 erschwert wird. Die Ausnehmung 9 des Isolierstoffgehäuses 2 ist dabei derartig ausgebildet, dass es die T-Form des Vorsprung 8 hinter greift, sodass der Vorsprung 8 in allen Freiheitsgraden bis auf einen blockiert ist.

Wird zusätzlich der nicht blockierte Freiheitsgrad durch einen anderen Vorsprung 8 blockiert, ist ein Lösen des Verschlussteils 3 von dem Isolierstoffgehäuse 2 nicht mehr möglich, ohne die Leiteranschlussklemme 1 zu zerstören.

Figur 8 zeigt einen Kontakteinsatz 12 zum Einsatz in einer der vorgenannten Leiteranschlussklemmen 1. Der Kontakteinsatz 12 hat eine Stromschiene 13, wobei an den diametral gegenüberliegenden Enden der Stromschiene 13 jeweils eine Klemmfeder 17a, 17b angeordnet ist. Die Klemmfedern 17a, 17b haben jeweils einen Anlageschenkel 18a, 18b, der in einen Federbogen 19a, 19b übergeht und sich in einen Klemmschenkel 20a, 20b erstreckt. Der Klemmschenkel 20a, 20b erstreckt sich dabei zur Stromschiene 13, wobei der Klemmschenkel 20a, 20b eine Federklemmkante 21a, 21b hat und mit der Stromschiene 13 eine Klemmstelle für einen anzuklemmenden elektrischen Leiter bildet.

Zu erkennen ist, dass jeweils an den diametral gegenüberliegenden Enden der Stromschiene 13 ein Leiteraufnahmeabschnitt 25 für den anzuklemmenden elektrischen Leiter angeordnet ist. Deutlich wird, dass die Leiteraufnahmeabschnitte 25 umfangsseitig geschlossen ausgebildet sind.

Weiterhin zu erkennen ist, dass an einer Deckenfläche 26 der Stromschiene 13 zwei Halteabschnitte 27a, 27b angeordnet sind, wobei sich die Halteabschnitte 27a, 27b jeweils an den diametral gegenüberliegenden Enden der Deckenfläche 26 angeordnet sind. In den Halteabschnitten 27a, 27b ist jeweils eine der Klemmfeder 17a, 17b selbsttragend, das bedeutet ohne zusätzliche Befestigungsmittel, eingehängt.

Es ist aber auch denkbar, dass die Klemmfedern 17a, 17b als eine einzelne Klemmfeder mit zwei Klemmschenkeln 20a, 20b ausgebildet sind, wobei sich die einzelne Klemmfeder über die Deckenfläche 9 der Stromschiene 13 erstreckt.

Figur 9 zeigt eine Leiteranschlussklemme 1 in der ersten Ausführungsform nach Figur 1 in einer Explosionsansicht. Zu erkennen ist, dass ein Kontakteinsatz 12 nach Figur 8 in das Isolierstoffgehäuse 2 der Leiteranschlussklemme 1 einsetzbar ist.

Deutlich wird, wie eine erfindungsgemäße Leiteranschlussklemme 1 montiert werden kann. In einem ersten Schritt wird das Verschlussteil 3 mittels des als zweite Rastverbindung 10 ausgebildeten Rastarms 11 an der Stromschiene 13 des Kontakteinsatzes 12 verrastet. Der Rastarm 11 untergreift dabei die U-förmig gebildete Stromschiene 13.

In einem zweiten Schritt können die Betätigungshebel 5a, 5b an dem Verschlussteil 3 und dem Kontakteinsatz 12 montiert werden. Dieser zweite Schritt kann auch optional vor dem ersten Schritt erfolgen.

In einem dritten Schritt kann die Vormontageeinheit mit dem Verschlussteil 3, dem Kontakteinsatz 12 und den Betätigungshebeln 5a, 5b in das Isolierstoffgehäuse 2 durch eine Montageöffnung 28 in das Isolierstoffgehäuse 2 eingesetzt werden. Dabei wird das Isolierstoffgehäuse 2 an dem Verschluss 3 durch die erste Rastverbindung 7 und die weitere erste Rastverbindung 7a fixiert. Die erste Rastverbindung 7 ist dabei an dem Verschlussteil 3 angeordnet und die weitere erste Rastverbindung 7a an dem Isolierstoffgehäuse 2.

Deutlich wird, dass die erste Rastverbindung 7 in eine entsprechende Ausnehmung 9 am Isolierstoffgehäuse 2 eingreift. Dabei wird das Verschlussteil 3 an dem Isolierstoffgehäuse 2 fixiert. Die weiteren ersten Rastverbindungen 7a unterstützen diese Fixierung zusätzlich. Die Ausnehmung 9 ist dabei umfangsseitig geschlossen ausgebildet. Das bedeutet insbesondere, dass die erste Rastverbindung 7 nur in einem Freiheitsgrad in die Ausnehmung 9 geführt werden kann.

In einem optionalen vierten Schritt kann das Verschlussteil 3 gegen das Isolierstoffgehäuse 2 im Bereich der ersten Rastverbindung 7 und/oder der weiteren ersten Rastverbindung 7a verstemmt werden.

### Bezugszeichenliste

- 1: Leiteranschlussklemme
- 2: Isolierstoffgehäuse
- 3: Verschlussteil
- 4a, 4b: Leitereinführungsöffnung
- 5a, 5b: Betätigungshebel
- 6: Prüföffnung
- 7: erste Rastverbindung
- 7a: Weitere erste Rastverbindung
- 8: Vorsprung
- 9: Ausnehmung
- 9a: Freischnitt der Ausnehmung
- 10: zweite Rastverbindung
- 11: Rastarm
- 12: Kontakteinsatz
- 13: Stromschiene
- 14: Blockierelement
- 15: Lasche
- 16: Befestigungsloch
- 17a, 17b: Klemmfeder
- 18a, 18b: Anlageschenkel
- 19a, 19b: Federbogen
- 20a, 20b: Klemmschenkel
- 21a, 21b: Federklemmkante
- 22: Rasthaken
- 23: Öffnung
- 24: Fase
- 25: Leiteraufnahmeabschnitt
- 26: Deckenfläche
- 27a, 27b: Halteabschnitt
- 28: Montageöffnung
- F: Kraftbeaufschlagung
- L: Leitereinführungsrichtung
- SE: Symmetrieebene

## Patentansprüche

1. Leiteranschlussklemme (1)
- mit einem Isolierstoffgehäuse (2), wobei das Isolierstoffgehäuse (2) eine Montageöffnung (28) und eine Leitereinführungsöffnung (4a, 4b) hat,
- mit einem Verschlussteil (3), wobei das Verschlussteil (3) in die Montageöffnung einführbar ist,
- mit einem Kontakteinsatz(12), wobei der Kontakteinsatz (12) eine Stromschiene (13) und eine Klemmfeder (17a, 17b) hat, wobei die Klemmfeder (17a, 17b) einen sich zur Stromschiene (13) hin erstreckenden Klemmschenkel (20a, 20b) mit einer Federklemmkante (21a, 21b) zum Anklemmen eines elektrischen Leiters hat, und
- mit einer zwischen dem Verschlussteil (3) und dem Isolierstoffgehäuse (2) angeordneten ersten Rastverbindung (7), wobei das Verschlussteil (3) und das Isolierstoffgehäuse (2) durch die erste Rastverbindung (7) miteinander fixierbar sind,
wobei zwischen dem Verschlussteil (3) und dem Kontakteinsatz (12) eine zweite Rastverbindung (10) angeordnet ist, wobei das Verschlussteil (3) und der Kontakteinsatz (12) durch die zweite Rastverbindung (10) miteinander verrastbar sind, **dadurch gekennzeichnet, dass** eine seitliche Wandung des Isolierstoffgehäuses (2) als Blockierelement (14) ausgebildet ist, wobei das Blockierelement (14) ein Lösen der zweiten Rastverbindung (10) blockiert.

2. Leiteranschlussklemme (1) nach Anspruch 1, **dadurch gekennzeichnet, dass** die Klemmfeder (17a, 17b) einen Anlageschenkel (18a, 18b) und einen zwischen dem Anlageschenkel (18a, 18b) und Klemmschenkel (20a, 20b) angeordneten Federbogen (19a, 19b) hat.

3. Leiteranschlussklemme (1) nach einem der vorhergehenden Ansprüche, **dadurch gekennzeichnet, dass** die zweite Rastverbindung (10) als Rastarm (11) des Verschlussteils (3) ausgebildet ist, wobei der Rastarm (11) die Stromschiene (13) des Kontakteinsatzes (12) umgreift.

4. Leiteranschlussklemme (1) nach einem der vorhergehenden Ansprüche, **dadurch gekennzeichnet, dass** die erste Rastverbindung (7) als Rasthaken (22) des Isolierstoffgehäuses (2) ausgebildet ist, wobei der Rasthaken (22) in eine Öffnung (23) im Verschlussteil (3) eingreift.

5. Leiteranschlussklemme (1) nach einem der vorhergehenden Ansprüche, **dadurch gekennzeichnet, dass** die erste Rastverbindung (7) als Lasche (15) des Verschlussteils (3) ausgebildet ist, wobei die Lasche (15) einen Steg am Isolierstoffgehäuse (2) umgreift.

6. Leiteranschlussklemme (1) nach einem der vorhergehenden Ansprüche, **dadurch gekennzeichnet, dass** die erste Rastverbindung (7) als Vorsprung (8) des Verschlussteils (3) ausgebildet ist, wobei der Vorsprung (8) in eine Ausnehmung (9) des Isolierstoffgehäuses (2) eingreift.

7. Leiteranschlussklemme (1) nach Anspruch 6, **dadurch gekennzeichnet, dass** der Vorsprung (8) T-förmig ausgebildet ist.

8. Leiteranschlussklemme (1) nach einem der vorhergehenden Ansprüche, **dadurch gekennzeichnet, dass** an dem Verschlussteil (3) eine Prüföffnung (6) angeordnet ist.

9. Leiteranschlussklemme (1) nach einem der vorhergehenden Ansprüche **dadurch gekennzeichnet, dass** die Leiteranschlussklemme (1) einen Betätigungshebel (5a, 5b) hat, wobei der Betätigungshebel (5a, 5b) zur Auslenkung des Klemmschenkels (20a, 20b) eingerichtet ist.

10. Leiteranschlussklemme (1) nach einem der vorhergehenden Ansprüche, **dadurch gekennzeichnet, dass** die Leiteranschlussklemme (1) eine Führungskontur zur Führung der ersten Rastverbindung (7) und/oder der zweiten Rastverbindung (10) hat.

11. Leiteranschlussklemme (1) nach Anspruch 10, **dadurch gekennzeichnet, dass** die Führungskontur eine Fase (24) am Isolierstoffgehäuse (2) und/oder Verschlussteil (3) ist.

12. Leiteranschlussklemme (1) nach einem der vorhergehenden Ansprüche, **dadurch gekennzeichnet, dass** das Isolierstoffgehäuse (1) und das Verschlussteil (3) im Bereich der ersten Rastverbindung (7) gegeneinander verstemmt sind.

13. Leiteranschlussklemme (1) nach einem der vorhergehenden Ansprüche, **dadurch gekennzeichnet, dass** die erste Rastverbindung (7) und/oder die zweite Rastverbindung (10) in einem Mittelbereich der Leiteranschlussklemme (1) angeordnet sind.

14. Leiteranschlussklemme (1) nach Anspruch 13, **dadurch gekennzeichnet, dass** die Leiteranschlussklemme (1) einen symmetrischen Aufbau hat, wobei die erste Rastverbindung (7) und/oder die zweite Rastverbindung (10) in einer Symmetrieebene (SE) der Leiteranschlussklemme (1) angeordnet sind.

15. Leiteranschlussklemme (1) nach Anspruch 14, **dadurch gekennzeichnet, dass** die erste Rastverbindung (7) und/oder die zweite Rastverbindung (10) auf der Symmetrieebene (SE) der Leiteranschlussklemme (1) angeordnet sind, wobei die Symmetrieebene (SE) sich senkrecht zur Leitereinführungsrichtung (L) erstreckt.

16. Leiteranschlussklemme (1) nach einem der vorhergehenden Ansprüche, **dadurch gekennzeichnet, dass** die Leiteranschlussklemme (1) zwei Leitereinführungsöffnungen (4a, 4b) und zwei Klemmfedern (17a, 17b) hat, wobei die Leitereinführungsöffnungen (4a, 4b) an einander diametral gegenüberliegenden Enden der Leiteranschlussklemme (1) angeordnet sind.

17. Leiteranschlussklemme (1) nach Anspruch 16, **dadurch gekennzeichnet, dass** die erste Rastverbindung (7) und/oder die zweite Rastverbindung (10) zwischen den Klemmfedern (17a, 17b) des Kontakteinsatzes (12) angeordnet sind.

18. Verfahren zur Montage eines Leiteranschlussklemme (1) nach einem der Ansprüche 1 bis 17 mit den folgenden Schritten:
- Befestigung der Klemmfeder (17a, 17b) an der Stromschiene (13),
- Verrastung des Kontakteinsatzes (12) am Verschlussteil (3),
- Einsetzen des Verschlussteils (3) in die Montageöffnung (28) des Isolierstoffgehäuses (2),
- Fixierung des Isolierstoffgehäuses (2) an dem Verschlussteil (3),
- Verstemmung des Verschlussteils (3) gegen das Isolierstoffgehäuse (2) im Bereich der ersten Rastverbindung (7).

## Claims

1. Conductor terminal (1)
- with an insulating material housing (2), the insulating material housing (2) having a mounting opening (28) and a conductor insertion opening (4a, 4b),
- with a closure part (3), wherein the closure part (3) can be inserted into the mounting opening,
- with a contact insert (12), the contact insert (12) having a busbar (13) and a clamping spring (17a, 17b), the clamping spring (17a, 17b) having a clamping leg (20a, 20b) extending towards the busbar (13) with a spring clamping edge (21a, 21b) for clamping an electrical conductor, and
- with a first latching connection (7) arranged between the closure part (3) and the insulating material housing (2), wherein the closure part (3) and the insulating material housing (2) can be fixed to one another by the first latching connection (7),
wherein a second latching connection (10) is arranged between the closure part (3) and the contact insert (12), wherein the closure part (3) and the contact insert (12) can be latched to one another by the second latching connection (10), **characterised in that** a lateral wall of the insulating material housing (2) is formed as a blocking element (14), the blocking element (14) blocking a release of the second latching connection (10).

2. Conductor connection terminal (1) according to claim 1, **characterized in that** the clamping spring (17a, 17b) has a contact leg (18a, 18b) and a spring bend (19a, 19b) arranged between the contact leg (18a, 18b) and clamping leg (20a, 20b).

3. Conductor connection terminal (1) according to one of the preceding claims, **characterised in that** the second latching connection (10) is formed as a latching arm (11) of the closure part (3), wherein the latching arm (11) engages around the busbar (13) of the contact insert (12).

4. Conductor connection terminal (1) according to one of the preceding claims, **characterized in that** the first latching connection (7) is designed as a latching hook (22) of the insulating material housing (2), the latching hook (22) engaging in an opening (23) in the closure part (3).

5. Conductor connection terminal (1) according to one of the preceding claims, **characterized in that** the first latching connection (7) is designed as a lug (15) of the closure part (3), the lug (15) engaging around a web on the insulating material housing (2).

6. Conductor connection terminal (1) according to one of the preceding claims, **characterized in that** the first latching connection (7) is designed as a projection (8) of the closure part (3), the projection (8) engaging in a recess (9) of the insulating material housing (2).

7. Conductor connection terminal (1) according to claim 6, **characterised in that** the projection (8) is T-shaped.

8. Conductor connection terminal (1) according to one of the preceding claims, **characterised in that** a test opening (6) is arranged on the closure part (3).

9. Conductor connection terminal (1) according to one of the preceding claims, **characterized in that** the conductor connection terminal (1) has an actuating lever (5a, 5b), the actuating lever (5a, 5b) being set up for deflecting the clamping leg (20a, 20b).

10. Conductor connection terminal (1) according to one of the preceding claims, **characterised in that** the conductor connection terminal (1) has a guide contour for guiding the first latching connection (7) and/or the second latching connection (10).

11. Conductor connection terminal (1) according to claim 10, **characterised in that** the guide contour is a chamfer (24) on the insulating material housing (2) and/or closure part (3).

12. Conductor connection terminal (1) according to one of the preceding claims, **characterised in that** the insulating material housing (1) and the closure part (3) are caulked against one another in the region of the first latching connection (7).

13. Conductor connection terminal (1) according to one of the preceding claims, **characterised in that** the first latching connection (7) and/or the second latching connection (10) are arranged in a central region of the conductor connection terminal (1).

14. Conductor connection terminal (1) according to claim 13, **characterized in that** the conductor connection terminal (1) has a symmetrical structure, the first latching connection (7) and/or the second latching connection (10) being arranged in a symmetry plane (SE) of the conductor connection terminal (1).

15. Conductor connection terminal (1) according to claim 14, **characterized in that** the first latching connection (7) and/or the second latching connection (10) are arranged on the plane of symmetry (SE) of the conductor connection terminal (1), the plane of symmetry (SE) extending perpendicularly to the conductor insertion direction (L).

16. Conductor terminal (1) according to one of the preceding claims, **characterized in that** the conductor terminal (1) has two conductor insertion openings (4a, 4b) and two clamping springs (17a, 17b), the conductor insertion openings (4a, 4b) being arranged at diametrically opposite ends of the conductor terminal (1).

17. Conductor connection terminal (1) according to claim 16, **characterised in that** the first latching connection (7) and/or the second latching connection (10) are arranged between the clamping springs (17a, 17b) of the contact insert (12).

18. Method of assembling a conductor terminal (1) according to any one of claims 1 to 17, comprising the following steps:
- fixing the clamping spring (17a, 17b) to the busbar (13),
- latching the contact insert (12) to the closure part (3),
- inserting the closure part (3) into the mounting opening (28) of the insulating material housing (2),
- fixing the insulating material housing (2) to the closure part (3),
- caulking the closure part (3) against the insulating material housing (2) in the area of the first latching connection (7).

## Revendications

1. Borne de connexion de conducteur (1), comprenant
- un boîtier en matériau isolant (2), le boîtier en matériau isolant (2) ayant une ouverture de montage (28) et une ouverture d'introduction de conducteur (4a, 4b),
- une pièce de fermeture (3), la pièce de fermeture (3) pouvant être introduite dans l'ouverture de montage,
- un insert de contact (12), l'insert de contact (12) ayant un rail électrique (13) et un ressort de serrage (17a, 17b), le ressort de serrage (17a, 17b) ayant une branche de serrage (20a, 20b) s'étendant jusqu'au rail électrique (13) avec une arête de serrage à ressort (21a, 21b) destinée à connecter un conducteur électrique, et
- un premier raccord à encliquetage (7) agencé entre la pièce de fermeture (3) et le boîtier en matériau isolant (2), la pièce de fermeture (3) et le boîtier en matériau isolant (2) pouvant être fixés conjointement au moyen du premier raccord à encliquetage (7),
dans laquelle un second raccord à encliquetage (10) est agencé entre la pièce de fermeture (3) et l'insert de contact (12), la pièce de fermeture (3) et l'insert de contact (12) pouvant être encliquetés conjointement au moyen du second raccord à encliquetage (10),
**caractérisée en ce qu'**une paroi latérale du boîtier en matériau isolant (2) est réalisée sous forme d'élément de blocage (14), l'élément de blocage (14) empêchant un desserrage du second raccord à encliquetage (10).

2. Borne de connexion de conducteur (1) selon la revendication 1, **caractérisée en ce que** le ressort de serrage (17a, 17b) a une branche d'appui (18a, 18b) et un arc élastique (19a, 19b) agencé entre la branche d'appui (18a, 18b) et la branche de serrage (20a, 20b).

3. Borne de connexion de conducteur (1) selon l'une quelconque des revendications précédentes, **caractérisée en ce que** le second raccord à encliquetage (10) est réalisé sous forme de bras à encliquetage (11) de la pièce de fermeture (3), le bras à encliquetage (11) enserrant le rail électrique (13) de l'insert de contact (12).

4. Borne de connexion de conducteur (1) selon l'une quelconque des revendications précédentes, **caractérisée en ce que** le premier raccord à encliquetage (7) est réalisé sous forme de crochet à encliquetage (22) du boîtier en matériau isolant (2), le crochet à encliquetage (22) s'engageant dans une ouverture (23) dans la pièce de fermeture (3).

5. Borne de connexion de conducteur (1) selon l'une quelconque des revendications précédentes, **caractérisée en ce que** le premier raccord à encliquetage (7) est réalisé sous forme de languette (15) de la pièce de fermeture (3), la languette (15) enserrant une nervure sur le boîtier en matériau isolant (2).

6. Borne de connexion de conducteur (1) selon l'une quelconque des revendications précédentes, **caractérisée en ce que** premier raccord à encliquetage (7) est réalisé sous forme de projection (8) de la pièce de fermeture (3), la projection (8) s'engageant dans un évidement (9) du boîtier en matériau isolant (2).

7. Borne de connexion de conducteur (1) selon la revendication 6, **caractérisée en ce que** la projection (8) est réalisée en forme de T.

8. Borne de connexion de conducteur (1) selon l'une quelconque des revendications précédentes, **caractérisée en ce qu'**une ouverture de contrôle (6) est agencée au niveau de la pièce de fermeture (3).

9. Borne de connexion de conducteur (1) selon l'une quelconque des revendications précédentes **caractérisée en ce que** la borne de connexion de conducteur (1) a un levier d'actionnement (5a, 5b), le levier d'actionnement (5a, 5b) étant configuré pour dévier la branche de serrage (20a, 20b).

10. Borne de connexion de conducteur (1) selon l'une quelconque des revendications précédentes, **caractérisée en ce que** la borne de connexion de conducteur (1) a un contour de guidage destiné à guider le premier raccord à encliquetage (7) et/ou le second raccord à encliquetage (10).

11. Borne de connexion de conducteur (1) selon la revendication 10, **caractérisée en ce que** le contour de guidage est un chanfrein (24) au niveau du boîtier en matériau isolant (2) et/ou de la pièce de fermeture (3).

12. Borne de connexion de conducteur (1) selon l'une quelconque des revendications précédentes, **caractérisée en ce que** le boîtier en matériau isolant (1) et la pièce de fermeture (3) sont matés l'un par rapport à l'autre dans la zone du premier raccord à encliquetage (7).

13. Borne de connexion de conducteur (1) selon l'une quelconque des revendications précédentes, **caractérisée en ce que** le premier raccord à encliquetage (7) et/ou le second raccord à encliquetage (10) sont agencés dans une zone médiane de la borne de connexion de conducteur (1).

14. Borne de connexion de conducteur (1) selon la revendication 13, **caractérisée en ce que** la borne de connexion de conducteur (1) a une structure symétrique, le premier raccord à encliquetage (7) et/ou le second raccord à encliquetage (10) étant agencés dans un plan de symétrie (SE) de la borne de connexion de conducteur (1).

15. Borne de connexion de conducteur (1) selon la revendication 14, **caractérisée en ce que** le premier raccord à encliquetage (7) et/ou le second raccord à encliquetage (10) sont agencés sur le plan de symétrie (SE) de la borne de connexion de conducteur (1), le plan de symétrie (SE) s'étendant verticalement par rapport à la direction d'introduction de conducteur (L).

16. Borne de connexion de conducteur (1) selon l'une quelconque des revendications précédentes, **caractérisée en ce que** la borne de connexion de conducteur (1) a deux ouvertures d'introduction de conducteur (4a, 4b) et deux ressorts de serrage (17a, 17b), les ouvertures d'introduction de conducteur (4a, 4b) étant agencées à des extrémités diamétralement opposées de la borne de connexion de conducteur (1).

17. Borne de connexion de conducteur (1) selon la revendication 16, **caractérisée en ce que** le premier raccord à encliquetage (7) et/ou le second raccord à encliquetage (10) sont agencés entre les ressorts de serrage (17a, 17b) de l'insert de contact (12).

18. Procédé de montage d'une borne de connexion de conducteur (1) selon l'une quelconque des revendications 1 à 17, comprenant les étapes suivantes consistant à :
- fixer les ressort de serrage (17a, 17b) au rail électrique (13),
- encliqueter l'insert de contact (12) au niveau de la pièce de fermeture (3),
- insérer la pièce de fermeture (3) dans l'ouverture de montage (28) du boîtier en matériau isolant (2),
- fixer le boîtier en matériau isolant (2) au niveau de la pièce de fermeture (3),
- mater la pièce de fermeture (3) contre le boîtier en matériau isolant (2) dans la zone du premier raccord à encliquetage (7).
